# EUROPÄISCHE PATENTANMELDUNG

(11) **EP 3 404 637 A1**
(43) Veröffentlichungstag der Anmeldung: **21.11.2018**
(21) Anmeldenummer: 18172231.5
(22) Anmeldetag: 15.05.2018
(51) Int. Cl.: G08G 1/01, G08G 1/052, G07B 15/06

(54) **VERFAHREN ZUM ÜBERWACHEN EINES FAHRZEUGS MITTELS ZUMINDEST EINES UNBEMANNTEN LUFTFAHRZEUGS, STEUERGERÄT, UNBEMANNTES LUFTFAHRZEUG UND BODENÜBERWACHUNGSGERÄT**

(30) Priorität: 17.05.2017 DE 102017208334
(71) Anmelder: Jenoptik Robot GmbH, 40789 Monheim (DE)
(72) Erfinder: Lehning, Michael, 31137 Hildesheim (DE); Reiß, Maik, 31275 Ahlten (DE); Graw, Peter, 31848 Bad Münder (DE); Leijssen, Marco, 82194 Gröbenzell (DE)
(74) Vertreter: Waldauf, Alexander

(57) **Zusammenfassung**

Die Erfindung betrifft ein Verfahren zum Überwachen eines Fahrzeugs (110) mittels zumindest eines unbemannten Luftfahrzeugs (100), wobei das Fahrzeug (110) eine On-Board-Unit (108) zum Bereitstellen von zur Überwachung des Fahrzeugs (110) relevanten Daten (118) aufweist und das Luftfahrzeug (100) eine Kommunikationseinrichtung (104) zur drahtlosen Kommunikation mit der On-Board-Unit (108) und/oder einem Bodenüberwachungsgerät (102) zum Überwachen des Fahrzeugs (110) aufweist. In dem Verfahren wird ein Ansteuersignal (114) zum Ansteuern zumindest eines Aktors (116) des Luftfahrzeugs (100) bereitgestellt, um das Luftfahrzeug (100) in zumindest eine Kommunikationsposition zu navigieren, in der eine einem Signalübertragungspfad zwischen der Kommunikationseinrichtung (104) und dem Fahrzeug (110) und/oder zwischen dem Bodenüberwachungsgerät (102) und dem Fahrzeug (110) zugeordnete Übertragungsqualität über einem vorgegebenen Mindestwert liegt. In einem weiteren Schritt erfolgt die Übertragung der zur Überwachung des Fahrzeugs (110) relevanten Daten (118) über die Kommunikationseinrichtung (104), wenn sich das Luftfahrzeug (100) in der Kommunikationsposition befindet.

## Beschreibung

Die vorliegende Erfindung bezieht sich auf Verfahren zum Überwachen von Fahrzeugen mittels zumindest eines unbemannten Luftfahrzeugs, auf ein unbemanntes Luftfahrzeug und auf ein Bodenüberwachungsgerät zum Überwachen von Fahrzeugen.

Die Abrechnung von Mautgebühren kann beispielsweise durch Auslesen einer sogenannten On-Board-Unit eines mautpflichtigen Fahrzeugs mittels einer stationären Mautsäule erfolgen.

Vor diesem Hintergrund schafft die vorliegende Erfindung ein verbessertes Verfahren zum Überwachen eines Fahrzeugs mittels zumindest eines unbemannten Luftfahrzeugs, ein verbessertes Steuergerät, ein verbessertes unbemanntes Luftfahrzeug und ein verbessertes Bodenüberwachungsgerät gemäß den Hauptansprüchen. Vorteilhafte Ausgestaltungen ergeben sich aus den Unteransprüchen und der nachfolgenden Beschreibung.

Es wird ein Verfahren zum Überwachen eines Fahrzeugs mittels zumindest eines unbemannten Luftfahrzeugs vorgestellt, wobei das Fahrzeug eine On-Board-Unit zum Bereitstellen von zur Überwachung des Fahrzeugs relevanten Daten aufweist und das Luftfahrzeug eine Kommunikationseinrichtung zur drahtlosen Kommunikation mit der On-Board-Unit und/oder einem Bodenüberwachungsgerät zum Überwachen des Fahrzeugs aufweist, wobei das Verfahren folgende Schritte umfasst:
Bereitstellen eines Ansteuersignals zum Ansteuern zumindest eines Aktors des Luftfahrzeugs, um das Luftfahrzeug in zumindest eine Kommunikationsposition zu navigieren, in der eine einem Signalübertragungspfad zwischen der Kommunikationseinrichtung und dem Fahrzeug und/oder zwischen dem Bodenüberwachungsgerät und dem Fahrzeug zugeordnete Übertragungsqualität über einem vorgegebenen Mindestwert liegt; und
Übertragen von zur Überwachung des Fahrzeugs relevanten Daten über die Kommunikationseinrichtung, wenn sich das Luftfahrzeug in der Kommunikationsposition befindet.

Unter einem unbemannten Luftfahrzeug kann eine Drohne, beispielsweise in Form eines Quadrokopters, verstanden werden. Das Luftfahrzeug kann beispielsweise autonom fliegen oder durch eine externe Fernsteuerungseinrichtung, etwa das Bodenüberwachungsgerät, fernsteuerbar sein. Unter einer Kommunikationseinrichtung kann eine Sende- oder Empfangseinheit zum drahtlosen Senden oder Empfangen von Daten verstanden werden. Unter einem Aktor kann beispielsweise ein Motor oder ein Propeller zum Bewegen des unbemannten Luftfahrzeugs verstanden werden. Unter einem Bodenüberwachungsgerät kann beispielsweise ein stationäres oder mobiles Gerät verstanden werden. Beispielsweise kann es sich bei dem Bodenüberwachungsgerät um einen Mautturm zum Abrechnen von Mautgebühren oder ein Verkehrsüberwachungsgerät zum Überwachen einer Geschwindigkeit oder eines Sicherheitsabstandes von Fahrzeugen oder von Lichtzeichenanlagen handeln. Unter einer On-Board-Unit kann ein in das Fahrzeug eingebautes Funkgerät zum Übertragen von Fahrzeugdaten wie etwa Kennzeichen oder Standort oder von Daten zum Abrechnen von Mautgebühren durch drahtlose Kommunikation verstanden werden. Die On-Board-Unit kann als Transponder zum automatischen Datenaustausch auf Anforderung des Bodenüberwachungsgerätes oder der Kommunikationseinrichtung realisiert sein.

Der hier beschriebene Ansatz beruht auf der Erkenntnis, dass eine On-Board-Unit eines zu erfassenden Fahrzeugs, kurz OBU, mittels einer Drohne ausgelesen und zusätzlich oder alternativ beschrieben werden kann, beispielsweise wenn ein regulärer Signalübertragungspfad zwischen einem Bodenüberwachungsgerät und der On-Board-Unit durch andere Fahrzeuge, insbesondere durch Lastkraftwagen, oder sonstige Hindernisse abgeschattet ist oder das zu erfassende Fahrzeug das Bodenüberwachungsgerät mit hoher Geschwindigkeit passiert, sodass nur eine relativ kurze Zeit zum Auslesen zur Verfügung steht. Durch Verwendung einer Drohne zur Datenübertragung können Lesefehler aufgrund von Abschattungen vermieden werden und es kann die Auslesezeit verlängert werden, ohne dass hierzu eine aufwendige und entsprechend kostspielige Nachverfolgung des zu erfassenden Fahrzeugs durch ein bemanntes Einsatzfahrzeug erforderlich ist. Der hier vorgestellte Ansatz ermöglicht somit eine Dynamisierung bisher statischer Messprozesse zur Erweiterung des Zeitfensters zum Auslesen von On-Board-Units und schafft die Grundlage zur Entwicklung eines gerichtsverwertbaren Verfahrens zur Erfassung weiterer Verkehrsdelikte im Zusammenhang mit dem Auslesen von OBU-Daten.

Die On-Board-Unit wird im Schritt des Übertragens ausgelesen. Zusätzlich kann sie auch noch beschrieben werden. Beispielsweise ist es dadurch möglich, nach erfolgter Zahlung der Mautgebühren eine entsprechende Zahlungsbestätigung auf der On-Board-Unit zu hinterlegen.

Gemäß einer weiteren Ausführungsform können von der On-Board-Unit ausgelesene Daten in einem zusätzlichen Schritt über die Kommunikationseinrichtung an das Bodenüberwachungsgerät gesendet werden. Dadurch kann die Reichweite des Bodenüberwachungsgerätes beim Auslesen von On-Board-Units deutlich vergrößert werden.

Das Verfahren kann ferner einen Schritt des Ortens des Fahrzeugs oder, zusätzlich oder alternativ, des Luftfahrzeugs umfassen, um eine Ortungsinformation zu erhalten. In einem Schritt des Ermittelns kann die Kommunikationsposition unter Verwendung der Ortungsinformation ermittelt werden. Auch kann im Schritt des Bereitstellens das Ansteuersignal unter Verwendung der Ortungsinformation bereitgestellt werden. Zusätzlich oder alternativ können im Schritt des Übertragens die Daten unter Verwendung der Ortungsinformation übertragen werden. Beispielsweise kann im Schritt des Ermittelns eine Position innerhalb eines vorgegebenen Radius um das Fahrzeug als die Kommunikationsposition ermittelt werden. Die Ortungsinformation kann neben einer aktuellen Position oder Trajektorie des Fahrzeugs oder des Luftfahrzeugs etwa auch eine Flughöhe des Luftfahrzeugs, eine Uhrzeit, eine Umgebungstemperatur oder eine Windstärke repräsentieren. Das Orten kann beispielsweise durch eine entsprechende Sensoreinrichtung des Luftfahrzeugs oder, zusätzlich oder alternativ, durch eine entsprechende Sensoreinrichtung des Bodenüberwachungsgerätes erfolgen. Beispielsweise kann die Kommunikationsposition abhängig vom Ergebnis des Ortens kontinuierlich ermittelt werden. Dadurch kann die Kommunikationsposition zuverlässig ermittelt werden.

Von Vorteil ist auch, wenn in einem zusätzlichen Schritt eine Abschattungsinformation, die eine Abschattung des Signalübertragungspfades repräsentiert, oder, zusätzlich oder alternativ, eine Verstoßinformation, die einen durch das Fahrzeug begangenen Verkehrsverstoß repräsentiert, empfangen wird. Dementsprechend kann im Schritt des Bereitstellens das Ansteuersignal unter Verwendung der Abschattungsinformation oder der Verstoßinformation oder beider Informationen bereitgestellt werden. Unter einem Verkehrsverstoß kann beispielsweise eine Geschwindigkeitsüberschreitung, eine Unterschreitung eines vorgeschriebenen Sicherheitsabstandes, ein Überfahren einer roten Ampel oder ein unerlaubtes Passieren einer Mautstelle, beispielsweise ohne Entrichtung einer Mautgebühr, verstanden werden. Dadurch kann das Luftfahrzeug situationsabhängig angesteuert werden.

Vorteilhafterweise kann im Schritt des Empfangens die Abschattungsinformation oder, zusätzlich oder alternativ, die Verstoßinformation über die Kommunikationseinrichtung empfangen werden. Dabei kann beispielsweise auch eine von einer Sensoreinrichtung des Luftfahrzeugs bereitgestellte Information als die Abschattungsinformation, die Verstoßinformation oder die Ortungsinformation empfangen werden. Dadurch können die jeweiligen Informationen zuverlässig und ortsunabhängig bereitgestellt werden.

Gemäß einer weiteren Ausführungsform kann im Schritt des Bereitstellens zumindest ein weiteres Ansteuersignal zum Ansteuern zumindest eines Aktors zumindest eines weiteren unbemannten Luftfahrzeugs bereitgestellt werden, um das weitere Luftfahrzeug in zumindest eine weitere Kommunikationsposition zu navigieren, in der die dem Signalübertragungspfad zugeordnete Übertragungsqualität voraussichtlich über dem vorgegebenen Mindestwert liegt. Dabei können im Schritt des Übertragens die zur Überwachung des Fahrzeugs relevanten Daten über eine dem weiteren Luftfahrzeug zugehörige weitere Kommunikationseinrichtung zur drahtlosen Kommunikation mit dem Fahrzeug oder dem Bodenüberwachungsgerät übertragen werden, wenn sich das weitere Luftfahrzeug in der weiteren Kommunikationsposition befindet. Durch diese Ausführungsform kann die Effizienz des Verfahrens erhöht werden.

Dieses Verfahren kann beispielsweise in Software oder Hardware oder in einer Mischform aus Software und Hardware, beispielsweise in einem Steuergerät, implementiert sein.

Der hier vorgestellte Ansatz schafft ferner ein Steuergerät, das ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form eines Steuergeräts kann die der Erfindung zugrunde liegende Aufgabe schnell und effizient gelöst werden.

Unter einem Steuergerät kann vorliegend ein elektrisches Gerät verstanden werden, das Sensorsignale verarbeitet und in Abhängigkeit davon Steuer- und/oder Datensignale ausgibt. Das Steuergerät kann eine Schnittstelle aufweisen, die hard- und/oder softwaremäßig ausgebildet sein kann. Bei einer hardwaremäßigen Ausbildung können die Schnittstellen beispielsweise Teil eines sogenannten System-ASICs sein, der verschiedenste Funktionen des Steuergeräts beinhaltet. Es ist jedoch auch möglich, dass die Schnittstellen eigene, integrierte Schaltkreise sind oder zumindest teilweise aus diskreten Bauelementen bestehen. Bei einer softwaremäßigen Ausbildung können die Schnittstellen Softwaremodule sein, die beispielsweise auf einem Mikrocontroller neben anderen Softwaremodulen vorhanden sind.

Der hier vorgestellte Ansatz schafft zudem ein unbemanntes Luftfahrzeug zum Überwachen eines Fahrzeugs, wobei das Luftfahrzeug folgende Merkmale aufweist:
eine Kommunikationseinrichtung zur drahtlosen Kommunikation mit dem Fahrzeug und/oder einem Bodenüberwachungsgerät zum Überwachen des Fahrzeugs; und
ein Steuergerät gemäß einer vorstehenden Ausführungsform.

Des Weiteren schafft der hier vorgestellte Ansatz ein Bodenüberwachungsgerät zum Überwachen eines Fahrzeugs, wobei das Bodenüberwachungsgerät eine Bodenkommunikationseinrichtung zur drahtlosen Kommunikation mit dem Fahrzeug und/oder einem Luftfahrzeug gemäß einer vorstehenden Ausführungsform aufweist.

Von Vorteil ist auch ein Computerprogrammprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann und zur Durchführung, Umsetzung und/oder Ansteuerung der Schritte des Verfahrens nach einer der vorstehend beschriebenen Ausführungsformen verwendet wird, insbesondere wenn das Programmprodukt oder Programm auf einem Computer oder einer Vorrichtung ausgeführt wird.

Die Erfindung wird anhand der beigefügten Zeichnungen beispielhaft näher erläutert. Es zeigen:
- Figur 1: eine schematische Darstellung eines Luftfahrzeugs und eines Bodenüberwachungsgerätes gemäß einem Ausführungsbeispiel;
- Figur 2: eine schematische Darstellung eines Steuergeräts gemäß einem Ausführungsbeispiel; und
- Figur 3: ein Ablaufdiagramm eines Verfahrens gemäß einem Ausführungsbeispiel.

In der nachfolgenden Beschreibung bevorzugter Ausführungsbeispiele der vorliegenden Erfindung werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung eines Luftfahrzeugs 100 und eines Bodenüberwachungsgerätes 102 gemäß einem Ausführungsbeispiel. Das unbemannte Luftfahrzeug 100, hier beispielhaft als Quadrokopter realisiert, ist gemäß diesem Ausführungsbeispiel ausgebildet, um über eine geeignete Kommunikationseinrichtung 104 drahtlos mit einer Bodenkommunikationseinrichtung 106 des Bodenüberwachungsgerätes 102 sowie mit einer On-Board-Unit 108 eines zu überwachenden Fahrzeugs 110 zu kommunizieren. Das Bodenüberwachungsgerät 102 ist beispielsweise als Mautstelle zur Abrechnung von Mautgebühren oder als stationäres oder mobiles Verkehrsüberwachungsgerät zur Überwachung von Geschwindigkeit, Sicherheitsabstand oder ähnlichen überwachungsrelevanten Daten realisiert. Das Luftfahrzeug 100, auch Drohne genannt, weist ein Steuergerät 112 auf, das ausgebildet ist, um ein Ansteuersignal 114 zum Ansteuern der Aktoren 116 des Luftfahrzeugs 100 bereitzustellen oder weiterzuleiten. Aus Gründen der Übersichtlichkeit sind das Steuergerät 112 und die Kommunikationseinheit 104 in Figur 1 außerhalb des Luftfahrzeugs 100 gezeigt. Mittels des Ansteuersignals 114 werden die Aktoren 116 so angesteuert, dass das Luftfahrzeug 100 in Richtung einer bestimmten Kommunikationsposition fliegt. Bei der Kommunikationsposition handelt es sich um eine Position des Luftfahrzeugs 100, in der eine Übertragungsqualität eines Signalübertragungspfades zwischen dem Luftfahrzeug 100 und der On-Board-Unit 108 ausreichend hoch ist, um eine zuverlässige drahtlose Datenübertragung zu ermöglichen, d. h., in der die Übertragungsqualität oberhalb eines eine Mindestübertragungsqualität repräsentierenden Mindestwertes liegt.

Hat das Luftfahrzeug 100 die Kommunikationsposition erreicht, stellt das Steuergerät 112 mittels der Kommunikationseinrichtung 104 eine drahtlose Kommunikationsverbindung zur On-Board-Unit 108 her, um von der On-Board-Unit 108 bereitgestellte Daten 118, die zur Überwachung des Fahrzeugs 110 relevant sind, wie etwa Fahrzeugdaten oder Abrechnungsdaten bezüglich Mautgebühren, auszulesen. Gemäß einem Ausführungsbeispiel sendet die Kommunikationseinrichtung 104 die übertragenen Daten 118 zur Auswertung drahtlos an die Bodenkommunikationseinrichtung 106 weiter. Je nach Ausführungsbeispiel ist das Steuergerät 112 ausgebildet, um die On-Board-Unit 108 in der Kommunikationsposition zusätzlich zu beschreiben.

Gemäß einem Ausführungsbeispiel umfasst das Luftfahrzeug 100 eine Sensoreinheit 120 zum Erfassen des Luftfahrzeugs 100 oder auch des Fahrzeugs 110. Die Sensoreinheit 120 umfasst beispielsweise eine Ortungssensorik, etwa in Form einer Kamera, oder ein GPS-Modul zum Orten des Luftfahrzeugs 100 oder des Fahrzeugs 110. Die Kommunikationseinrichtung 104 kann beispielsweise in die Sensoreinheit 120 integriert sein. Die Sensoreinheit 120 ist ausgebildet, um eine entsprechende Ortungsinformation 122 bereitzustellen und an das Steuergerät 112 zu übertragen, das die Ortungsinformation 122 zur Ermittlung der Kommunikationsposition verarbeitet. Je nach Ausführungsbeispiel verwendet das Steuergerät 112 die Ortungsinformation 122 zusätzlich bei der Bereitstellung des Ansteuersignals 114 oder auch bei der Übertragung der Daten 118. Die Ortungsinformation 122 repräsentiert beispielsweise eine aktuelle Position, Geschwindigkeit oder Trajektorie des Luftfahrzeugs 100 oder des Fahrzeugs 110 oder, zusätzlich oder alternativ, eine aktuelle Flughöhe des Luftfahrzeugs 100, eine aktuelle Umgebungstemperatur, eine aktuelle Windstärke oder einen Erfassungszeitpunkt, zu dem diese Parameter erfasst wurden.

Alternativ oder zusätzlich wird die Ortungsinformation 122 durch eine entsprechende Sensoreinrichtung des Bodenüberwachungsgerätes 102 bereitgestellt und über die Bodenkommunikationseinrichtung 106 an die Kommunikationseinrichtung 104 übertragen, die die Ortungsinformation 122 zur Verarbeitung an das Steuergerät 112 weiterleitet.

Insbesondere erfolgt die Bereitstellung des Ansteuersignals 114 unter Verwendung einer Abschattungsinformation 124, die eine Abschattung eines Signalübertragungspfades zwischen dem Bodenüberwachungsgerät 102 und dem Fahrzeug 110 repräsentiert, hier zwischen der Bodenkommunikationseinrichtung 106 und der On-Board-Unit 108. Die Abschattungsinformation 124 kann jedoch auch eine Abschattung eines Signalübertragungspfades zwischen dem Luftfahrzeug 100 und dem Fahrzeug 110 repräsentieren, in Figur 1 zwischen der Kommunikationseinrichtung 104 und der On-Board-Unit 108. Je nach Ausführungsbeispiel wird die Abschattungsinformation 124 durch das Bodenüberwachungsgerät 102 bereitgestellt und über die Bodenkommunikationseinrichtung 106 an das Luftfahrzeug 100 gesendet oder, zusätzlich oder alternativ, durch das Luftfahrzeug 100 selbst bereitgestellt, beispielsweise unter Verwendung der Sensoreinheit 120.

Gemäß einem weiteren Ausführungsbeispiel erfolgt die Bereitstellung des Ansteuersignals 114 unter Verwendung einer Verstoßinformation 126, die einen Verkehrsverstoß des Fahrzeugs 110 wie beispielsweise eine Geschwindigkeitsüberschreitung, eine Unterschreitung eines Sicherheitsabstandes, eine unerlaubte Ampelüberfahrt oder ein unerlaubtes Passieren einer Mautstelle repräsentiert. Analog zur Abschattungsinformation 124 wird die Verstoßinformation 126 je nach Ausführungsbeispiel durch das Bodenüberwachungsgerät 102 oder, zusätzlich oder alternativ, durch das Luftfahrzeug 100 selbst, insbesondere mittels der Sensoreinheit 120, bereitgestellt.

Gemäß einem alternativen Ausführungsbeispiel ist das Bodenüberwachungsgerät 102 ausgebildet, um das Ansteuersignal 114 zur Ansteuerung der Aktoren 116 bereitzustellen und über die Bodenkommunikationseinrichtung 106 an die Kombinationseinrichtung 104 zu senden. In diesem Fall ist das Steuergerät 112 des Luftfahrzeugs beispielsweise ausgebildet, um das empfangene Ansteuersignal 114 zum Ansteuern der Aktoren 116 des Luftfahrzeugs 100 zu verwenden. Dabei können unter dem Ansteuersignal 114 zum Ansteuern der Aktoren 106 geeignete Daten verstanden werden, die zwischen der Bodenkommunikationseinrichtung 106 und dem Luftfahrzeug 100 drahtlos und innerhalb des Luftfahrzeugs 100 leitungsgebunden übertragen werden können. Dieses Ausführungsbeispiel ermöglicht eine Fernsteuerung des Luftfahrzeugs 100 durch das Bodenüberwachungsgerät 102.

Je nach Ausführung des Luftfahrzeugs 100 kann die Übertragung der Daten 118 auch ohne Interaktion des Bodenüberwachungsgerätes 102 erfolgen, sodass das Fahrzeug 110 allein mithilfe des Luftfahrzeugs 100 überwacht werden kann.

Gemäß einem weiteren Ausführungsbeispiel ist das Steuergerät 112 ausgebildet, um zusätzlich zum Ansteuersignal 114 zumindest ein weiteres Ansteuersignal zum Ansteuern zumindest eines Aktors zumindest eines weiteren unbemannten Luftfahrzeugs bereitzustellen, um dieses analog zum Luftfahrzeug 100 in eine geeignete weitere Kommunikationsposition mit ausreichend hoher Übertragungsqualität zu navigieren. Zur Übertragung des weiteren Ansteuersignals ist das Steuergerät 112 ausgebildet, um über die Kommunikationseinrichtung 104 mit einer weiteren Kommunikationseinrichtung des weiteren Luftfahrzeugs drahtlos zu kommunizieren. Ferner ist das Steuergerät 112 ausgebildet, um durch drahtlose Kommunikation mit dem weiteren Luftfahrzeug eine Datenübertragung zwischen der weiteren Kommunikationseinrichtung und der On-Board-Unit 108 zu initiieren, wenn das weitere Luftfahrzeug die ihm zugeordnete weitere Kommunikationsposition erreicht hat.

Nachfolgend werden verschiedene Ausführungsbeispiele des hier vorgestellten Ansatzes anhand von Figur 1 nochmals mit anderen Worten zusammengefasst.

Der hier vorgestellte Ansatz ermöglicht ein Nachfliegen zu überprüfender Fahrzeuge bei Abschattungen und zu hohen Geschwindigkeiten mittels mindestens eines Luftfahrzeugs 100, um die On-Board-Units der Fahrzeuge auszulesen. Dadurch kann ein Zeitfenster zum Auslesen der On-Board-Units erweitert werden. Durch das Luftfahrzeug 100 ist eine optimale Perspektive zur Kommunikation, insbesondere eine Vogelperspektive, wählbar. Dies hat auch den Vorteil, dass die zur Überwachung erforderlichen Sensoren durch Vandalismus, beispielsweise durch Besprühen, nicht zerstört werden können.

Das Nachfliegen kann sowohl in Richtung des zu überprüfenden Fahrzeugs 110 als auch in einer zum Auslesen der On-Board-Unit 108 günstigsten Position erfolgen, etwa durch Fliegen zu einer gegenüberliegenden Straßenseite, über einen bestimmten Fahrstreifen oder in eine günstigere Messhöhe. Beispielsweise kann mithilfe des hier vorgestellten Ansatzes ein stationäres, d. h. statisches Verkehrsüberwachungsgerät, etwa in Form eines Mauttowers, mit einem dynamischen Messsystem in Form des Luftfahrzeugs 100 kombiniert werden. Dabei kann sich ein Startpunkt des Luftfahrzeugs 100 auch in deutlicher Entfernung zum Mauttower befinden, insbesondere bei sehr schnellen zu messenden Fahrzeugen, wo eine hohe Beschleunigung des Luftfahrzeugs 100 erforderlich wäre.

Zusätzlich zum Leseschritt wird beispielsweise auch ein Schreibschritt ausgeführt, durch den Daten auf die On-Board-Unit 108 geschrieben werden.

In einem optionalen Selbstkalibrierschritt werden beispielsweise mittels der Sensoreinheit 120 eine exakte Live-Position des Luftfahrzeugs 100 sowie weitere Randbedingungen wie Uhrzeit, Temperatur, Flughöhe oder Windstärke erfasst. In einem Messschritt erfolgt Übertragung der Daten 118. Der Messschritt wird gemäß einem Ausführungsbeispiel immer in Verbindung mit der Live-Position und den erfassten Randbedingungen ausgeführt. Gemäß einem weiteren Ausführungsbeispiel erfolgt die Überwachung des Fahrzeugs 110 unter Verwendung zumindest eines weiteren Luftfahrzeugs, beispielsweise per Peer-to-Peer, oder unter Verwendung zumindest eines weiteren Bodenüberwachungsgerätes, etwa in Form einer Bodenstation, insbesondere in Ausprägung einer stationären oder mobilen Verkehrsüberwachungsanlage.

Die On-Board-Unit 108 umfasst beispielsweise eine SIM-Karte oder ist ausgebildet, um die Daten 118 in unterschiedlichen Frequenzen zu übertragen.

Des Weiteren kann die Übertragung der Daten 118 unter Verwendung von Richtantennen oder Repeatern erfolgen.

Figur 2 zeigt eine schematische Darstellung eines Ausführungsbeispiels des anhand von Figur 1 beschriebenen Steuergeräts 112. Das Steuergerät 112 umfasst eine Bereitstellungseinheit 210 zum Bereitstellen des Ansteuersignals 114 sowie eine Übertragungseinheit 220 zum Übertragen der Daten 118 mittels der Kommunikationseinrichtung des Luftfahrzeugs.

Figur 3 zeigt ein Ablaufdiagramm eines Verfahrens 300 gemäß einem Ausführungsbeispiel. Das Verfahren 300 zum Überwachen eines Fahrzeugs kann beispielsweise unter Verwendung eines Steuergeräts, wie es vorangehend anhand der Figuren 1 und 2 beschrieben ist, ausgeführt werden. Dabei wird in einem Schritt 310 das Ansteuersignal bereitgestellt. In einem weiteren Schritt 320 werden die zur Überwachung des Fahrzeugs relevanten Daten mittels der Kommunikationseinrichtung des Luftfahrzeugs übertragen, wenn das Luftfahrzeug die Kommunikationsposition erreicht hat.

Umfasst ein Ausführungsbeispiel eine "und/oder" Verknüpfung zwischen einem ersten Merkmal und einem zweiten Merkmal, so kann dies so gelesen werden, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

## Patentansprüche

1. Verfahren (300) zum Überwachen eines Fahrzeugs (110) mittels zumindest eines unbemannten Luftfahrzeugs (100), wobei das Fahrzeug (110) eine On-Board-Unit (108) zum Bereitstellen von zur Überwachung des Fahrzeugs (110) relevanten Daten (118) aufweist und das Luftfahrzeug (100) eine Kommunikationseinrichtung (104) zur drahtlosen Kommunikation mit der On-Board-Unit (108) und/oder einem Bodenüberwachungsgerät (102) zum Überwachen des Fahrzeugs (110) aufweist, wobei das Verfahren (300) folgende Schritte umfasst:
Bereitstellen (310) eines Ansteuersignals (114) zum Ansteuern zumindest eines Aktors (116) des Luftfahrzeugs (100), um das Luftfahrzeug (100) in zumindest eine Kommunikationsposition zu navigieren, in der eine einem Signalübertragungspfad zwischen der Kommunikationseinrichtung (104) und dem Fahrzeug (110) und/oder zwischen dem Bodenüberwachungsgerät (102) und dem Fahrzeug (110) zugeordnete Übertragungsqualität über einem vorgegebenen Mindestwert liegt; und
Übertragen (320) der zur Überwachung des Fahrzeugs (110) relevanten Daten (118) über die Kommunikationseinrichtung (104), wenn sich das Luftfahrzeug (100) in der Kommunikationsposition befindet, wobei im Schritt des Übertragens (320) die On-Board-Unit (108) ausgelesen wird.

2. Verfahren (300) gemäß Anspruch 1, mit einem Schritt des Sendens von von der On-Board-Unit (108) ausgelesenen Daten (118) an das Bodenüberwachungsgerät (102) über die Kommunikationseinrichtung (104).

3. Verfahren (300) gemäß einem der vorangegangenen Ansprüche, mit einem Schritt des Ortens des Fahrzeugs (110) und/oder des Luftfahrzeugs (100), um eine Ortungsinformation (122) zu erhalten, wobei in einem Schritt des Ermittelns die Kommunikationsposition unter Verwendung der Ortungsinformation (122) ermittelt wird und/oder im Schritt des Bereitstellens (310) das Ansteuersignal (114) unter Verwendung der Ortungsinformation (122) bereitgestellt wird und/oder im Schritt des Übertragens (320) die Daten (118) unter Verwendung der Ortungsinformation (122) übertragen werden.

4. Verfahren (300) gemäß einem der vorangegangenen Ansprüche, mit einem Schritt des Empfangens einer Abschattungsinformation (124), die eine Abschattung des Signalübertragungspfades repräsentiert, und/oder einer Verstoßinformation (126), die einen durch das Fahrzeug (110) begangenen Verkehrsverstoß repräsentiert, wobei im Schritt des Bereitstellens (310) das Ansteuersignal (114) unter Verwendung der Abschattungsinformation (124) und/oder der Verstoßinformation (126) bereitgestellt wird.

5. Verfahren (300) gemäß Anspruch 4, bei dem im Schritt des Empfangens die Abschattungsinformation (124) und/oder die Verstoßinformation (126) über die Kommunikationseinrichtung (104) empfangen wird und/oder eine von einer Sensoreinrichtung (120) des Luftfahrzeugs (100) bereitgestellte Information als die Abschattungsinformation (124) und/oder die Verstoßinformation (126) und/oder die Ortungsinformation (122) empfangen wird.

6. Verfahren (300) gemäß einem der vorangegangenen Ansprüche, bei dem im Schritt des Bereitstellens (310) zumindest ein weiteres Ansteuersignal zum Ansteuern zumindest eines Aktors zumindest eines weiteren unbemannten Luftfahrzeugs bereitgestellt wird, um das weitere Luftfahrzeug in zumindest eine weitere Kommunikationsposition zu navigieren, in der die dem Signalübertragungspfad zugeordnete Übertragungsqualität voraussichtlich über dem vorgegebenen Mindestwert liegt, wobei im Schritt des Übertragens (320) die zur Überwachung des Fahrzeugs (110) relevanten Daten (118) über eine dem weiteren Luftfahrzeug zugehörige weitere Kommunikationseinrichtung zur drahtlosen Kommunikation mit dem Fahrzeug (110) und/oder dem Bodenüberwachungsgerät (102) übertragen werden, wenn sich das weitere Luftfahrzeug in der weiteren Kommunikationsposition befindet.

7. Steuergerät (112) mit Einheiten (210, 220), die ausgebildet sind, um das Verfahren (300) gemäß einem der Ansprüche 1 bis 6 auszuführen und/oder anzusteuern.

8. Unbemanntes Luftfahrzeug (100) zum Überwachen eines Fahrzeugs (110), wobei das Luftfahrzeug (100) folgende Merkmale aufweist:
eine Kommunikationseinrichtung (104) zur drahtlosen Kommunikation mit dem Fahrzeug (110) und/oder einem Bodenüberwachungsgerät (102) zum Überwachen des Fahrzeugs (110); und
ein Steuergerät (112) gemäß Anspruch 7.

9. Bodenüberwachungsgerät (102) zum Überwachen eines Fahrzeugs (110), wobei das Bodenüberwachungsgerät (102) eine Bodenkommunikationseinrichtung (106) zur drahtlosen Kommunikation mit dem Fahrzeug (110) und/oder einem Luftfahrzeug (100) gemäß Anspruch 8 aufweist.

10. Computerprogramm, das ausgebildet ist, um das Verfahren (300) gemäß einem der Ansprüche 1 bis 6 auszuführen und/oder anzusteuern.
